# FASCICULE DE BREVET EUROPEEN

(11) **EP 0 079 817 B1**
(45) Date de publication et mention de la délivrance du brevet: **14.08.1985**
(21) Numéro de dépôt: 82402015.0
(22) Date de dépôt: 02.11.1982
(51) Int. Cl.: H01H 71/64, H01H 83/14

(54) **Perfectionnements aux mécanismes à déclenchement libre, du type à genouillère, pour disjoncteurs différentiels et analogues et disjoncteurs différentiels comportant un tel mécanisme**
Kniehebelmechanismus mit Freiauslösung für Differentialschutzschalter und dergleichen und Differentialschutzschalter mit derartigem Mechanismus
Trip-free mechanism of the toggle-type for differential circuit breakers and the like, and differential circuit breakers comprising such mechanisms

(30) Priorité: 13.11.1981 FR 8121269
(43) Date de publication de la demande: 25.05.1983
(73) Titulaire: HAGER ELECTRO S.A., F-67210 Obernai (FR)
(72) Inventeur: Roiatti, Jean-Marie, F-67230 Benfeld (FR)
(74) Mandataire: Lemoine, Michel

## Description

L'invention est relative aux mécanismes à déclenchement libre, du type à genouillère, pour disjoncteurs différentiels et analogues.

Par mécanisme à déclenchement libre, on entend d'unefaçon générale un mécanisme conçu de façon que le dispositif différentiel du disjoncteur, c'est-à-dire un dispositif provoquant l'ouverture du disjoncteur lorsqu'un courant différentiel dépasse une valeur prédéterminée, puisse déclencher même si l'on maintient l'organe de manoeuvre du mécanisme à la position fermée ou à toute autre position intermédiaire postérieure à celle où les contacts mobiles du disjoncteur commencent à toucher ses contacts fixes. Par mécanisme à déclenchement libre du type à genouillère, on entend plus particulièrement un mécanisme à déclenchement libre qui comprend une genouillère de transmission entre l'organe de manoeuvre, rotatif ou coulissant, et un organe actionnant les contacts mobiles.

On sait qu'un disjoncteur différentiel est en général équipé d'un bouton-test permettant de créer à volonté un courant différentiel, ce qui permet de vérifier que le disjoncteur différentiel est en bon état de marche.

Lorsqu'un électricien effectue une intervention sur l'installation située en aval d'un disjoncteurdif- férentiel, il agit sur l'organe de manoeuvre de celui-ci afin de mettre cette installation hors tension. Afin d'éviter que l'installation ne soit alors remise par mégarde sous tension par une tierce personne, il a déjà été proposé, dans un mécanisme à déclenchement libre de type non précisé, d'agencer le bouton-testdefaçon telle qu'on puisse non seulement l'enfoncer afin d'effectuer la vérification du disjoncteur, mais encore le faire tourner à l'aide d'un tournevis afin de condamner le mécanisme, c'est-à-dire bloquer celui-ci en position d'ouverture (voir le FR-A-2301912).

L'invention a pour but de créer un mécanisme à déclenchement libre, du type à genouillère, qui dispose de deux organes nettement séparés pour permettre d'une part d'effectuer les tests et d'autre part de le condamner momentanément. L'invention a également pour but d'agencer un mécanisme à déclenchement libre de façon telle que, par une opération simple, il permette d'effectuer une précondamnation, c'est-à-dire une opération telle que le disjoncteur reste fermé, mais se trouve automatiquement condamné dès que le mécanisme a déclenché à l'apparition d'un courant différentiel réel ou artificiellement créé par le bouton-test.

Pour atteindre ce but, l'invention a pour objet un mécanisme à déclenchement libre, pour disjoncteurs différentiels et analogues, qui comprend, d'une part une genouillère de transmission entre un organe de manoeuvre mobile et un organe d'entraînement actionnant, contre l'action de moyens de rappel, au moins un contact mobile qui coopère avec au moins un contact fixe, et d'autre part un système électromagnétique sensible à un courant différentiel ou autre et capable, lors de l'apparition d'un tel courant en position de fermeture, de détendre la genouillère, ce qui provoque la séparation des contacts sous l'action des susdits moyens de rappel, ce système électromagnétique étant équipé d'un bouton-test, caractérisé en ce qu'il comprend un organe de condamnation mobile, indépendamment du bouton-test, entre une position de repos, pour laquelle il est situé à l'écart de la trajectoire suivie par la genouillère armée ou tendue, et une position de travail pour laquelle non seulement il détend la genouillère en position d'ouverture du disjoncteur mais encore il se place sur la trajectoire suivie par la genouillère détendue en cas de déclenchement, en maintenant cette genouillère détendue.

L'invention a également pour objet un disjonc- teurdifférentiel ou analogue, caractérisé en cequ'il est équipé d'un tel mécanisme à déclenchement libre.

L'invention va maintenant être décrite plus en détail à l'aide des dessins annexés.

La fig. 1 représente schématiquement un mécanisme à déclenchement libre qui comporte les perfectionnements de l'invention.

Les fig. 2 à 5 représentent schématiquement les éléments mécaniques essentiels du mécanisme de la fig. 1, en autant de positions différentes de fonctionnement, la position de la fig. 4 étant identique à celle de la fig. 1.

La fig. 6 représente schématiquement les éléments mécaniques essentiels d'un mécanisme à déclenchement libre établi conformément à une variante.

La fig. 1 représente schématiquement un mécanisme à déclenchement libre à genouillère, de construction connue, mis à part les perfectionnements de l'invention qui seront définis ci-après.

Un tel mécanisme comprend une genouillère de transmission 1 entre un organe de manoeuvre 2 et un organe d'entraînement 3 actionnant, contre l'action de moyens de rappel 4, au moins un contact mobile 5 qui coopère avec au moins un contact fixe 6. Selon le mode de réalisation représenté, l'organe de manoeuvre 2 est un organe rotatif comprenant un axe 7 sur lequel sont calés un bouton ou manette de commande (non montré) et un bras 8; un ressort de rappel 9 tend à faire tourner l'organe de manoeuvre dans le sens inverse des aiguilles d'une montre. La genouillère 1 est faite d'un levier primaire 11 et d'un levier secondaire 12 reliés ensemble par un axe 10. Lorsque la genouillère 1 est tendue, des moyens de butée 13, de tout type connu, empêchent les deux leviers 11, 12 de dépasser la position angulaire représentée à la fig. 1 où ces deux leviers ont juste franchi leur point mort ou d'équilibre instable, c'est-à-dire ont franchi la disposition mutuelle pour laquelle les deux leviers sont alignés de part et d'autre de leur axe commun 10. Le levier primaire 11 est relié par un axe 14 au bras de manoeuvre 8 et est soumis à l'action d'un ressort de réarmement 15. L'organe d'entraînement 3 est constitué par un bras rotatif 16, monté sur un axe 17 en sens opposé au bras 8, si bien que les bras 8 et 16 peuvent former un Z avec la genouillère 1 tendue (fig. 2). Un ressort de rappel 18 tend à faire tourner le bras 16 dans le sens des aiguilles d'une montre. Le levier secondaire 12 est relié par un axe 19 au bras 16. Ce dernier agit, par l'intermédiaire d'un poussoir 40, sur un porte- contact articulé 41 dont l'une des extrémités porte le contact mobile 5 et dont l'autre extrémité est sollicitée par un ressort de compression qui constitue en partie les susdits moyens de rappel 4 et assure la pression du contact mobile 5 sur le contact fixe 6.

Le disjoncteur connu comprend encore un système électromagnétique 20, sensible à un courant différentiel et capable, lors de l'apparition d'un courant différentiel, de faire tourner une came 21 de façon qu'elle laisse échapper un bras 22 d'un levier 23, monté sur un axe 24 et sollicité par un ressort 25 dans le sens des aiguilles d'une montre. Ce levier 23 comporte un deuxième bras 26 (représenté seulement en partie) qui, lorsque le levier 23 est libéré par la came 21, vient détendre la genouillère 1, c'est-à-dire faire tourner les leviers 11 et 12 autour de leur axe 10 dans le sens qui tend à faire passer le mécanisme de la position de la fig. 1 à celle de la fig. 5.

Si l'on part de la position d'ouverture représentée à la fig. 2 et que l'on fasse tourner l'organe de manoeuvre 2 dans le sens des aiguilles d'une montre en l'absence de courant différentiel dans le système électromagnétique 20, la genouillère 1 se présente comme une bielle rigide et fait tourner le bras 16 en sens inverse des aiguilles d'une montre jusqu'à ce que le contact mobile 5 vienne en appui contre le contact fixe 6, comme montré aux fig. 1 et 4. Si l'on part de la susdite position d'ouverture représentée à la fig. 2 et que l'on fasse aussi tourner l'organe de manoeuvre 2 dans le sens des aiguilles d'une montre mais en présence d'un courant différentiel dans le système électromagnétique 20, celui-ci détend la genouillère 1 (fig. 3 et 5) par l'intermédiaire du levier 23, si bien que le contact mobile 5 se trouve écarté du contact fixe 6.

Si dans la position de fermeture représentée aux fig. 1 et 4, il apparaît un courant différentiel dans le système électromagnétique 20, le disjoncteur déclenche par détente de la genouillère 1, même si on maintient l'organe de manoeuvre 2 à sa position de fermeture, la genouillère se trouvant réarmée en fin de course par le ressort 15. Si l'on part de la position de fermeture représentée aux fig. 1 et 4, il est possible d'ouvrir les contacts 5, 6 du disjoncteur en faisant tourner l'organe de manoeuvre 2 dans le sens inverse des aiguilles d'une montre.

Le disjoncteur de construction connue comprend de plus un bouton-test (non représenté) permettant de créer à volonté un courant différentiel dans le système électromagnétique 20.

Ainsi qu'il a été expliqué ci-dessus, l'invention a pour but d'adapter un système de condamnation au mécanisme à déclenchement libre qui vient d'être décrit.

A cet effet, le mécanisme à déclenchement libre comprend un organe de condamnation 27, mobile indépendamment du bouton-test, entre une position de repos (fig. 2), pour laquelle il est situé à l'écart de la trajectoire suivie par la genouillère armée ou tendue, et une position de travail (fig. 1, 3 à 5) pour laquelle non seulement il détend la genouillère 1 en position d'ouverture du disjoncteur (fig. 3) mais encore il se place sur la trajectoire suivie par la genouillère 1 détendue en cas de déclenchement, en maintenant cette genouillère détendue comme à la fig. 3.

Comme représenté sur les figures, on constitue avantageusement l'organe de condamnation 27 par un cliquet rotatif, monté sur un axe 28 et déplaçable à l'aide par exemple d'un tournevis ou d'une clé.

Lorsque ce cliquet est dans la position représentée à la fig. 2, le mécanisme fonctionne comme celui de la construction connue.

Lorsqu'un électricien veut travailler sur l'installation située en aval du disjoncteur, il met en général l'organe de manoeuvre 2 à la position d'ouverture de la fig. 3, puis fait passer le cliquet 27 de la position de la fig. 2 à celle des fig. 1, 3,4 et 5. Lors de son déplacement, le cliquet 27 entraîne une saillie 29 portée par l'axe 10 ou par l'un des leviers 11 et 12 au voisinage de cet axe 10, dans le sens qui fait passer la genouillère 1 par son point mort, c'est-à-dire dans le sens qui tend à abaisser l'axe 10. Cela a pour effet de détendre la genouillère 1, comme le montre la fig. 3. Il est donc impossible de refermer le disjoncteur, sans remettre le cliquet 27 à la position de la fig. 2.

D'autres hypothèses peuvent se présenter, par exemple celle où le disjoncteur déclenche fré- quemment et que l'électricien veuille que soient maintenues jusqu'à son intervention les conditions qui ont provoqué le déclenchement et qu'il peut ainsi mieux analyser. Dans ce cas, le disjoncteur étant fermé (fig. 1 et 4), l'électricien met le cliquet 27 en position de précondamnation. Le courant peut ainsi passer. En cas de déclenchement, le mécanisme passe par la position de la fig. 5 mais, au lieu de revenir à la position d'ouverture de la fig. 2, arrive à la position de la fig. 3 où le cliquet 27 bloque la genouillère 1 en position détendue. Si l'on agit alors sur l'organe de manoeuvre 2 dans le sens de la fermeture, sans que le cliquet 27 ait été remis à sa position de repos par un électricien ou toute autre personne autorisée, le mécanisme atteint à nouveau la position de la fig. 5 sans fermeture des contacts 5, 6. Au contraire, si le cliquet 27 était resté à la position de la fig. 2, la manoeuvre de fermeture jusqu'à la position des fig. 1 et 4 serait possible.

La fig. 6 représente une variante dans laquelle le levier secondaire 12 agit directement sur le poussoir 40, et non pas par l'intermédiaire d'un bras rotatif démultiplicateur 16. Dans ce cas, le levier secondaire 12 est relié au poussoir 40 par un axe 39, lequel est maintenu sur une trajectoire rectiligne par un guide 30. Selon cette variante, les moyens de butée 13, au lieu d'être portés par le levier 12 et de coopérer avec l'extrémité du levier 11, ont la disposition inverse. Il va de soi que ces moyens de butée pourraient également être disposés au niveau de l'axe 10 de la genouillère 1..

Quant à l'organe de manoeuvre 2, au lieu d'être mobile en rotation, il pourrait tout aussi bien être mobile en translation en agissant sur l'axe 14, en l'absence du bras 8. De même, l'organe de condamnation 27, au lieu d'être constitué par un cliquet rotatif, pourrait être constitué par un organe coulissant coopérant lui aussi avec la saillie 29 de la genouillère.

## Revendications

1. Mécanisme à déclenchement libre, pour disjoncteurs différentiels et analogues, qui comprend, d'une part une genouillère de transmission (1 ) entre un organe de manoeuvre mobile (2) et un organe d'entraînement (3, 40) actionnant, contre l'action de moyens de rappel (4), au moins un contact mobile (5) qui coopère avec au moins un contact fixe (6), et d'autre part un système électromagnétique (20) sensible à un courant différentiel ou autre et capable, lors de l'apparition d'un tel courant en position de fermeture, de détendre la genouillère (1 ), ce qui provoque la séparation des contacts (5,6) sous l'action des susdits moyens de rappel (4), ce système électromagnétique (20) étant équipé d'un bouton-test, caractérisé en ce qu'il comprend un organe de condamnation (27) mobile, indépendamment du bouton-test, entre une position de repos, pour laquelle il est situé à l'écart de la trajectoire suivie par la genouillère (1 ) armée ou tendue, et une position de travail, pour laquelle non seulement il détend la genouillère (1 ) en position d'ouverture du disjoncteur mais encore il se place sur la trajectoire suivie par la genouillère (1 ) détendue en cas de déclenchement, en maintenant cette genouillère (1 ) détendue.

2. Mécanisme selon la revendication 1, caractérisé en ce que l'organe de condamnation (27) est constitué par un cliquet rotatif coopérant avec une saillie (29) portée par la genouillère (1).

3. Mécanisme selon la revendication 1, caractérisé en ce que l'organe de condamnation (27) est un organe coulissant coopérant avec une saillie (29) portée par la genouillère (1).

4. Disjoncteur différentiel ou analogue, caractérisé en ce qu'il est équipé d'un mécanisme à déclenchement libre conforme à l'une quelconque des revendications 1 à 3.

## Patentansprüche

1. Ausschaltmechanik für Sicherungsautomaten mit Auslösung durch Differenzstrom oder ähnliches, die einerseits umfasst ein Kniegelenk (1) zur Übertragung zwischen einem beweglichen Betätigungsorgan (2) und einem Mitnahmeorgan (3,40), betätigend gegen die Wirkung von Rückholmitteln (4) wenigstens einen beweglichen Kontakt (5), der mit wenigstens einem festen Kontakt (6) zusammenwirkt; und anderseits ein Elektromagnetsystem (20), welches auf einen Differenzstrom oder anderen Strom anspricht und fähig ist, beim Auftreten eines solchen Stromes in Schliessstellung das Kniegelenk (1 ) durchknicken zu lassen, das die Trennung der Kontakte (5, 6) unter der Wirkung der besagten Rückholmittel (4) verursacht; dieses Elektromagnetsystem (20) ist mit einem Prüfdruckknopf ausgerüstet, dadurch gekennzeichnet, dass es ein bewegliches Stromunterbrechungsorgan (27) umfasst, unabhängig vom Prüfdruckknopf, zwischen einer Ruhestellung, in welcher es abseits von der Bewegungsbahn des Kniehebels (1), gespannt oder gestreckt, liegt und einer Arbeitsstellung, in welcher nicht nur der Kniehebel (1) in der geöffneten Stellung des Sicherungsautomaten geknickt wird, sondern es sich noch in die Bewegungsbahn des geknickten Kniehebels (1 ) setzt im Auslösefall, indem dieser Kniehebel geknickt gehalten wird.

2. Mechanik gemäss Anspruch 1, dadurch gekennzeichnet, dass das Stromunterbrechungsorgan (27) aus einer Drehklinke besteht, die mit einem vom Kniehebel (1) getragenen Vorsprung (29) zusammenarbeitet.

3. Mechanik gemäss Anspruch 1, dadurch gekennzeichnet, dass das Stromunterbrechungsorgan (27) ein Gleitstück ist, das mit einem vom Kniehebel (1 ) getragenen Vorsprung (29) zusammenarbeitet.

4. Sicherungsautomat mit Differenzstromauslösung oder ähnlich, dadurch gekennzeichnet, dass er mit einer Auslösemechanik ausgerüstet ist, die einem der Ansprüche 1 bis 3 entspricht.

## Claims

1. A freely released mechanism for differential circuit-breakers and the like, which comprises, on one hand, a transmission toggle (1) between a movable actuating element (2) and a driving element (3,40) actuating, against the action of return means (4), at least one movable contact (5) which cooperates with at least one fixed contact (6), and, on the other hand, an electromagnetic system (20) responsive to a differential or other current and capable, when said current occurs in the closed position, of releasing the toggle (1), which causes the separation of the contacts (5, 6) under the action of said return means (4), this electromagnetic system (20) being provided with a test-button, characterized in that it comprises a locking element (27) which is movable, independently of the test-button, between a position of rest in which it is spaced away from the path travelled through by the armed or stressed toggle (1 ), and an operative position in which not only does it release the toggle (1) in the open position of the circuit-breaker but places itself in the path travelled through by the released toggle (1) in the event of a release of the mechanism and maintains this toggle (1) in the released condition.

2. A mechanism according to claim 1, characterized in that the locking element (27) is constituted by a rotary pawl cooperative with a projection (29) carried by the toggle (1).

3. A mechanism according to claim 1, characterized in that the locking element (27) is a slidable element cooperative with a projection (29) carried by the toggle (1).

4. A differential or like circuit-breaker, characterized in that it is equipped with a freely released mechanism according to any one of the claims 1 to 3.
